# EUROPÄISCHE PATENTSCHRIFT

(11) **EP 2 059 370 B1**
(45) Veröffentlichungstag und Bekanntmachung des Hinweises auf die Patenterteilung: **12.09.2018**
(21) Anmeldenummer: 07787419.6
(22) Anmeldetag: 12.07.2007
(51) Int. Cl.: B25F 5/02

(54) **ZUSATZHANDGRIFFVORRICHTUNG**
AUXILIARY HANDLE DEVICE
DISPOSITIF DE MANIPULATION SUPPLÉMENTAIRE

(30) Priorität: 01.09.2006 DE 102006041069
(43) Veröffentlichungstag der Anmeldung: 20.05.2009
(73) Patentinhaber: Robert Bosch GmbH, 70442 Stuttgart (DE)
(72) Erfinder: DI NICOLANTONIO, Aldo, 4565 Recherswil (CH)
(86) Internationale Anmeldenummer: PCT/EP2007/057148
(87) Internationale Veröffentlichungsnummer: WO 2008/025605

(56) Entgegenhaltungen:
- EP-A- 0 791 436
- EP-A2- 0 249 037
- CH-A5- 649 733
- DE-A1- 10 106 050
- DE-U1-202004 020 217
- US-A- 4 891 915
- US-A1- 2002 131 834
- US-A1- 2002 132 570
- US-A1- 2004 163 214
- US-A1- 2005 034 276
- US-A1- 2005 081 364
- US-A1- 2006 067 801

## Beschreibung

### Stand der Technik

Die Erfindung geht aus von einer Zusatzhandgriffvorrichtung nach dem Oberbegriff des Anspruchs 1.

Es sind bereits Zusatzhandgriffvorrichtungen bekannt, die eine Befestigungseinheit mit wenigstens einem Befestigungsmittel aufweisen.

Beispiele sind aus der EP0249037A2, DE10106050A1, US2006/067801A1 oder US2005/081364A1 bekannt.

### Vorteile der Erfindung

Die Erfindung geht aus von einer Zusatzhandgriffvorrichtung, insbesondere für Handwerkzeugmaschinen, mit einer Befestigungseinheit, die wenigstens ein Befestigungsmittel aufweist. Es wird vorgeschlagen, dass das Befestigungsmittel zur Erzielung einer Formschlussverbindung in eine axiale Richtung einer Befestigungsachse vorgesehen ist, wodurch eine effiziente Sicherung eines Zusatzhandgriffs in axialer Richtung erreicht werden kann. Hierbei kann beispielsweise im Betrieb der Handwerkzeugmaschine bei einem Blockieren eines Werkzeugs ein Verrutschen des Zusatzhandgriffs in axialer Richtung vorteilhaft vermieden werden. Die Zusatzhandgriffvorrichtung ist insbesondere für die Befestigung des Zusatzhandgriffs an einer Handwerkzeugmaschine, wie insbesondere einer bohrenden und/oder schlagenden Handwerkzeugmaschine, vorgesehen, beispielsweise einer Schlagbohrmaschine, so dass die Befestigungsachse der Befestigungseinheit einer Werkzeugachse der Handwerkzeugmaschine, insbesondere einer Bohrachse, entspricht. In diesem Zusammenhang soll unter einer "axialen Richtung einer Befestigungsachse" eine Richtung entlang der Befestigungsachse verstanden werden.

Ferner wird vorgeschlagen, dass die Befestigungseinheit wenigstens ein weiteres Befestigungsmittel zur Erzielung einer Formschlussverbindung in eine Umfangsrichtung der Befestigungsachse aufweist, wodurch neben einer Sicherung eines Zusatzhandgriffs in axialer Richtung der Befestigungsachse zusätzlich eine Sicherung des Zusatzhandgriffs in Umfangsrichtung der Befestigungsachse an einer Handwerkzeugmaschine erreicht werden kann. Das Befestigungsmittel zur Erzielung der Formschlussverbindung in Umfangsrichtung der Befestigungsachse ist dabei differierend zum Befestigungsmittel zur Erzielung der Formschlussverbindung in axialer Richtung der Befestigungsachse angeordnet und/oder ausgebildet. Unter einer "Umfangsrichtung der Befestigungsachse" soll hier eine Richtung verstanden werden, die um die Befestigungsachse gerichtet ist.

Des Weiteren wird vorgeschlagen, dass das Befestigungsmittel zur Erzielung einer Formschlussverbindung in axialer Richtung der Befestigungsachse ein rippenförmiges Befestigungselement aufweist, wodurch ein robustes Befestigungsmittel und eine effiziente Sicherung eines Zusatzhandgriffs in axialer Richtung erreicht werden können. Vorzugsweise ist eine Haupterstreckungsrichtung des rippenförmigen Befestigungselements senkrecht zur Befestigungsachse ausgerichtet, so dass eine maximale Sicherungs- und/oder Befestigungsfläche zur Sicherung in axialer Richtung erzielt werden kann. Das rippenförmige Befestigungselement kann hierbei in einem Aufnahmebereich des Zusatzhandgriffs angeordnet oder mit einem zur Befestigung des Zusatzhandgriffs vorgesehenen Bauteil der Handwerkzeugmaschine gekoppelt sein. Zudem kann das rippenförmige Befestigungselement von einem bolzenförmigen oder stangenförmigen Bauteil, einem gestanzten Blechteil oder weiteren, dem Fachmann als sinnvoll erscheinenden Bauteilen gebildet sein.

Zusätzlich wird vorgeschlagen, dass das rippenförmige Befestigungselement innerhalb eines Zusatzhandgriffs angeordnet ist, wodurch ein komfortables Einführen des Zusatzhandgriffs, insbesondere ein spielfreies Einführen, erreicht werden kann. Ferner können vorteilhaft weitere Bauteile, Bauraum, Montageaufwand und Kosten eingespart werden, wenn das rippenförmige Befestigungselement einstückig mit dem Zusatzhandgriff ausgebildet ist. Das rippenförmige Befestigungselement kann hierbei in den Zusatzhandgriff eingepresst, eingespritzt oder in einer weiteren, dem Fachmann als sinnvoll erscheinenden Weise am Zusatzhandgriff befestigt sein.

Vorteilhafterweise weist das Befestigungsmittel zur Erzielung einer Formschlussverbindung in axialer Richtung der Befestigungsachse eine nutförmige Aussparung auf, wodurch ein einfaches und insbesondere werkzeugloses Einrasten eines dazu korrespondierenden Befestigungsmittels erreicht werden kann. Vorzugsweise ist eine Haupterstreckungsrichtung der nutförmigen Aussparung senkrecht zur Befestigungsachse ausgerichtet. Insbesondere kann die nutförmige Aussparung in Umfangsrichtung der Befestigungsachse verlaufen.

Ferner kann eine besonders kompakte Ausgestaltung einer Handwerkzeugmaschine erreicht werden, wenn die nutförmige Aussparung an einem Spindelhals der Handwerkzeugmaschine angeordnet ist. Durch ein zur nutförmigen Aussparung korrespondierendes Befestigungsmittel am Zusatzhandgriff, wie beispielsweise ein rippenförmiges Befestigungselement, kann zudem mittels eines Rastmechanismus des Befestigungsmittels ein haptisches Sicherheitsgefühl eines Bedieners der Handwerkzeugmaschine erreicht werden.

Eine robuste Sicherung kann erreicht werden, wenn das Befestigungsmittel zur Erzielung einer Formschlussverbindung in Umfangsrichtung der Befestigungsachse wenigstens eine Erhebung aufweist. Die Erhebung kann an einem Zusatzhandgriff oder an einem zur Befestigung des Zusatzhandgriffs vorgesehenen Bauteil einer Handwerkzeugmaschine angeordnet sein.

Ein besonders komfortables und leichtes Anbringen des Zusatzhandgriffs für einen Bediener der Handwerkzeugmaschine kann erreicht werden, wenn die Erhebung an einem Spindelhals der Handwerkzeugmaschine angeordnet ist. Die Erhebung ist dabei zweckmäßigerweise einstückig mit dem Spindelhals der Handwerkzeugmaschine ausgebildet, wodurch weitere Bauteile, Bauraum, Montageaufwand und Kosten eingespart werden können. Besonders vorteilhaft ist die Erhebung stegförmig mit einem Gehäuse der Handwerkzeugmaschine gekoppelt.

Vorteilhafterweise weist das Befestigungsmittel zur Erzielung einer Formschlussverbindung in Umfangsrichtung der Befestigungsachse wenigstens eine Aussparung auf, wodurch eine einfache, formschlüssige Sicherung mit dazu korrespondierenden Befestigungsmitteln, wie insbesondere mit Erhebungen, in Umfangsrichtung erreicht werden kann. Das die Aussparungen aufweisende Befestigungsmittel kann dabei an einem zur Befestigung des Zusatzhandgriffs vorgesehenen Bauteil einer Handwerkzeugmaschine und besonders vorteilhaft an einem Zusatzhandgriff angeordnet sein.

In einer weiteren Ausgestaltung der Erfindung wird vorgeschlagen, dass die Zusatzhandgriffvorrichtung eine Aufnahmeeinheit eines Zusatzhandgriffs aufweist, die zumindest zweiteilig ausgebildet ist, wodurch ein besonders komfortables und ein konstruktiv einfaches Anbringen des Zusatzhandgriffs an einer Handwerkzeugmaschine, insbesondere an einem Spindelhals einer Schlagbohrmaschine, erreicht werden kann. Des Weiteren kann ein besonders vorteilhaftes und spielfreies Einführen des Spindelhalses in die Aufnahmeeinheit erzielt werden, indem ein Teil der Aufnahmeeinheit zur axialen Sicherung und ein anderes Teil der Aufnahmeeinheit zum Einführen vorgesehen ist. In diesem Zusammenhang soll unter einer "Aufnahmeeinheit" eine Einheit eines Zusatzhandgriffs verstanden werden, die zur Aufnahme eines Teilbereichs einer Handwerkzeugmaschine, insbesondere eines Spindelhalses, vorgesehen ist.

Ferner wird vorgeschlagen, dass die Zusatzhandgriffvorrichtung ein erstes Bauteil und ein zweites Bauteil des Zusatzhandgriffs umfasst, die im montierten Zustand formschlüssig ineinander greifen. Hierdurch kann eine besonders stabile Aufnahmeeinheit des Zusatzhandgriffs erreicht werden und eine stabile und sichere Befestigung an der Handwerkzeugmaschine kann erzielt werden.

Besonders vorteilhaft kann dies konstruktiv einfach erreicht werden, wenn zumindest ein Teilbereich eines der Bauteile des Zusatzhandgriffs schlitzartig ausgebildet ist. Vorzugsweise ist eine schlitzartige Ausbildung eines der Bauteile senkrecht zur Befestigungsachse ausgerichtet.

Ein konstruktiv einfaches und formschlüssiges Ineinandergreifen der zwei Bauteile des Aufnahmebereichs des Zusatzhandgriffs kann erreicht werden, wenn zumindest ein Teilbereich eines Bauteils des Zusatzhandgriffs einen Hohlraum aufweist. Hierbei soll unter einem Hohlraum ein hohler Raum verstanden werden, der im Innern des Bauteils angeordnet ist und an maximal zwei Seiten nach außen geöffnet ist.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Handwerkzeugmaschine mit einer Zusatzhandgriffvorrichtung,
- Fig. 2: einen Spindelhals der Handwerkzeugmaschine aus Figur 1,
- Fig. 3: einen Teilschnitt des Zusatzhandgriffs aus Figur 1 mit einer zweiteilig ausgebildeten Aufnahmeeinheit,
- Fig. 4: ein erstes Bauteil der Aufnahmeeinheit aus Figur 3,
- Fig. 5: ein zweites Bauteil der Aufnahmeeinheit aus Figur 3,
- Fig. 6: den Zusatzhandgriff in einem offenen Zustand,
- Fig. 7: den Zusatzhandgriff in einem geschlossenen Zustand,
- Fig. 8: einen alternativen Zusatzhandgriff in einer Explosionsansicht und
- Fig. 9: einen Längsschnitt durch den Zusatzhandgriff aus Figur 8 im zusammengebauten Zustand.

### Beschreibung der Ausführungsbeispiele

In Figur 1 ist eine von einer Bohr- und/oder Schlagbohrmaschine gebildete Handwerkzeugmaschine 12 dargestellt. Die Handwerkzeugmaschine 12 umfasst eine Werkzeugaufnahme 52, die über eine nicht näher dargestellte Antriebseinheit angetrieben werden kann, und einen an einer der Werkzeugaufnahme 52 abgewandten Seite der Handwerkzeugmaschine 12 angeordneten Haupthandgriff 54. Entlang einer Bohrachse 22 der Handwerkzeugmaschine 12 ist in axialer Richtung 28 vor der Werkzeugaufnahme 52 ein Zusatzhandgriff 32 angeordnet. Der Zusatzhandgriff 32 befindet sich an einem Spindelhals 44 der Handwerkzeugmaschine 12. Mittels einer Zusatzhandgriffvorrichtung 10, die eine Befestigungseinheit 14 umfasst, ist der Zusatzhandgriff 32 an dem Spindelhals 44 der Handwerkzeugmaschine 12 befestigbar.

In Figur 2 ist ein Teilschnitt der in Figur 1 dargestellten Bohr- und/oder Schlagbohrmaschine mit dem Spindelhals 44 zur Aufnahme des Zusatzhandgriffs 32 zu sehen. Der Spindelhals 44 weist eine zylinderartige Form auf und ist entlang der Bohrachse 22 der Bohr- und/oder Schlagbohrmaschine ausgerichtet. Die Befestigungsachse entspricht dabei der Bohrachse 22 der Bohr- und/oder Schlagbohrmaschine. An dem Spindelhals 44 ist die Befestigungseinheit 14 angeordnet, die ein Befestigungsmittel 16 zur Erzielung einer Formschlussverbindung in Umfangsrichtung 20 der Befestigungsachse und ein weiteres Befestigungsmittel 26 zur Erzielung einer Formschlussverbindung in axialer Richtung 28 der Befestigungsachse aufweist. Das Befestigungsmittel 16 zur Erzielung der Formschlussverbindung in Umfangsrichtung 20 weist vier stegförmige Erhebungen 46 auf, die in Umfangsrichtung 20 um den Spindelhals 44 verteilt sind. Die vier stegförmigen Erhebungen 46 sind dabei in einem Abstand von 90° in Umfangsrichtung 20 zueinander beabstandet und einstückig mit dem Spindelhals 44 ausgebildet. Zudem sind die vier stegförmigen Erhebungen 46 an einem der Werkzeugaufnahme 52 abgewandten Randbereich 58 des Spindelhalses 44 angeordnet, der an ein Gehäuse 38 der Handwerkzeugmaschine 12 anschließt.

Das Befestigungsmittel 26 zur Erzielung der Formschlussverbindung in axialer Richtung 28 der Befestigungsachse weist eine nutförmige Aussparung 42 auf, die in Umfangsrichtung 20 um den Spindelhals 44 der Handwerkzeugmaschine 12 verläuft. Die nutförmige Aussparung 42 erstreckt sich dabei ringförmig um den gesamten Spindelhals 44. Grundsätzlich ist es jedoch auch denkbar, dass sich die nutförmige Aussparung 42 über einen eingeschränkten Teilbereich in Umfangsrichtung 20 am Spindelhals 44 erstreckt. Die nutförmige Aussparung 42 ist entlang der Befestigungsachse in Richtung der Werkzeugaufnahme 52 nach den vier stegförmigen Erhebungen 46 angeordnet. Zudem befindet sich die nutförmige Aussparung 42 beabstandet zu den vier stegförmigen Erhebungen 46 am Spindelhals 44.

In Figur 3 ist ein Teilschnitt des Zusatzhandgriffs 32 dargestellt. Der Zusatzhandgriff 32 umfasst eine Aufnahmeeinheit 30, die zweiteilig ausgebildet ist, und die Befestigungseinheit 14 der Zusatzhandgriffvorrichtung 10, die ein Befestigungsmittel 18 zur Erzielung der Formschlussverbindung in Umfangsrichtung 20 der Befestigungsachse und ein Befestigungsmittel 24 zur Erzielung einer Formschlussverbindung in axialer Richtung 28 der Befestigungsachse aufweist.

Ein erstes Bauteil 34 des Zusatzhandgriffs 32 umfasst ein Griffmittel 64 und ein halbkreisförmiges Aufnahmemittel 66 der Aufnahmeeinheit 30 zur Aufnahme des Spindelhalses 44 der Bohr- und/oder Schlagbohrmaschine (Figur 4). Das Aufnahmemittel 66 ist einstückig mit dem Griffmittel 64 ausgebildet und ist an einer dem Griffmittel 64 abgewandten Seite offen. An einem Randbereich 68 des halbkreisförmigen Aufnahmemittels 66 schließt sich eine Ausformung 60 zur Aufnahme der Messvorrichtung an. Das Aufnahmemittel 66 umschließt dabei halbkreisförmig einen Aufnahmebereich 70 mit einem Kreisdurchmesser K.

Zur Sicherung des Zusatzhandgriffs 32 an dem Spindelhals 44 der Bohr- und/oder Schlagbohrmaschine in Umfangsrichtung 20 der Befestigungsachse weist das Aufnahmemittel 66 des ersten Bauteils 34 das Befestigungsmittel 18 auf. Das Befestigungsmittel 18 ist von gleichmäßig zueinander beabstandeten Aussparungen 48 gebildet, die in Umfangsrichtung 20 an einer dem Aufnahmebereich 70 zugewandten Seite des Aufnahmemittels 66 angeordnet sind. Die Aussparungen 48 erstrecken sich dabei entlang der Befestigungsachse auf einen Teilbereich des halbkreisförmigen Aufnahmemittels 66. Zur Sicherung des Zusatzhandgriffs 32 in axialer Richtung 28 der Befestigungsachse weist das Aufnahmemittel 66 das Befestigungsmittel 24 zur Erzielung einer Formschlussverbindung in axialer Richtung 28 der Befestigungsachse auf, das von einem rippenförmigen Befestigungselement 50 gebildet und in das Aufnahmemittel 66 eingepresst ist. Das als Bolzen ausgebildete rippenförmige Befestigungselement 50 ragt dabei in den halbkreisförmigen Aufnahmebereich 70 des Aufnahmemittels 66. Eine Haupterstreckungsrichtung 72 des rippenförmigen Befestigungselements 50 ist dabei senkrecht zur Befestigungsachse ausgerichtet (Figur 4) .

Wie in Figur 5 dargestellt, umfasst ein zweites Bauteil 36 einen Teilbereich 74, der zum Eingreifen in das erste Bauteil 34 vorgesehen ist, und ein kreisförmiges Aufnahmemittel 76 zur Aufnahme des Spindelhalses 44 der Bohr- und/oder Schlagbohrmaschine. Der Teilbereich 74 und das kreisförmige Aufnahmemittel 76 sind dabei einstückig ausgebildet. Das Aufnahmemittel 76 bildet einen kreisförmigen Aufnahmebereich 78, welcher einen Kreisdurchmesser K' aufweist, der gleich dem Kreisdurchmesser K des ersten Bauteils 34 ist. An einem dem Teilbereich 74 gegenüberliegenden Randbereich 80 des Aufnahmemittels 76 ist die Ausformung 60 zur Aufnahme der Messvorrichtung angeordnet.

Zudem weist der Zusatzhandgriff 32 an der seitlichen Ausformung 60 des ersten Bauteils 34 und des zweiten Bauteils 36 einen Aufnahmebereich 62 für eine nicht näher dargestellte Messvorrichtung auf, die zu einer Messung und/oder Erkennung einer Bohrlochtiefe bei einem Bohrvorgang mit der Bohr- und/oder Schlagbohrmaschine vorgesehen ist (Figur 3). Die Messvorrichtung wird dabei vorteilhaft bei einer formschlüssigen Montage eines ersten Bauteils 34 und eines zweiten Bauteils 36 des Zusatzhandgriffs 32 fest an diesem angebracht (Figuren 6 und 7).

In den Figuren 6 und 7 ist das formschlüssige Ineinandergreifen des ersten Bauteils 34 und des zweiten Bauteils 36 des Zusatzhandgriffs 32 dargestellt. Hierzu ist ein vom Griffmittel 64 des ersten Bauteils 34 umfasster Teilbereich innen mit einem Hohlraum 82 versehen, der zur Aufnahme des zweiten Bauteils 36 vorgesehen ist (Figuren 4 und 6). Das zweite Bauteil 36 ist im Teilbereich 74 in einem dem Teilbereich 74 zugewandten Bereich des Aufnahmemittels 76 geschlitzt ausgeführt (Figur 3), so dass ein formschlüssiges Eingreifen in das erste Bauteil 34 möglich wird. Ein geschlitzter Bereich 84 (Figur 3) des zweiten Bauteils 36 ist dabei senkrecht zur Befestigungsachse ausgerichtet. Bei einer Montage des Zusatzhandgriffs 32 an den Spindelhals 44 der Bohr- und/oder Schlagbohrmaschine wird das zweite Bauteil 36 senkrecht zur Befestigungsachse mit dem Teilbereich 74 voran in den halbkreisförmigen Aufnahmebereich 70 und anschließend in den in Figur 6 gestrichelt dargestellten Hohlraum 82 des ersten Bauteils 34 eingeführt. Dabei wird das zweite Bauteil 36 so weit in das erste Bauteil 34 eingeführt, dass im Wesentlichen ein vollständiger Kreisdurchmesser K' des zweiten Bauteils 36 erhalten bleibt (Figur 6). Der Kreisdurchmesser K' des Aufnahmebereichs 78 ist auf einen Querschnitt des Spindelhalses 44 abgestimmt, so dass der Zusatzhandgriff 32 an den Spindelhals 44 nahezu spielfrei führbar ist. Um das zweite Bauteil 36 beim Einführen des Zusatzhandgriffs 32 in Position gegenüber dem ersten Bauteil 34 zu halten, werden das erste Bauteil 34 und das zweite Bauteil 36 miteinander über eine nicht näher dargestellte Schraubverbindung verschraubt. Der Zusatzhandgriff 32 mit dem ersten Bauteil 34 und dem zweiten Bauteil 36 wird mit der die Aussparungen 48 aufweisenden Seite voran über die Werkzeugaufnahme 52 auf den Spindelhals 44 geführt, bis die Aussparung 48 und die stegförmigen Erhebungen 46 formschlüssig ineinander greifen. Hierzu ist das zweite Bauteil 36 um eine Erstreckungslänge der Aussparungen 48 in axialer Richtung 28 kürzer als das erste Bauteil 34 gebaut (Figur 3). Der Zusatzhandgriff 32 kann dabei mittels der vier stegförmigen Erhebungen 46 am Spindelhals 44 und der Aussparungen 48 am Zusatzhandgriff 32 in unterschiedlichen radialen Ausrichtungen angebracht werden. Anschließend werden das erste Bauteil 34 und das zweite Bauteil 36 über die Schraubverbindung verklemmt, so dass das rippenförmige Befestigungselement 50 in die dafür vorgesehene nutförmige Aussparung 42 des Spindelhalses 44 formschlüssig eingreift und sich das erste Bauteil 34 und das zweite Bauteil 36 formschlüssig verbinden (Figur 7). Zum Lösen des Zusatzhandgriffs 32 wird die Schraubverbindung so weit gelockert, bis das rippenförmige Befestigungselement 50 von der nutförmigen Aussparung 42 freiliegt, so dass der Zusatzhandgriff 32 zunächst axial verschoben und anschließend bei Bedarf zusätzlich in Umfangsrichtung 20 verschoben werden kann.

In den Figuren 8 und 9 ist eine alternative Ausgestaltung des Zusatzhandgriffs 32 dargestellt. Bezüglich gleich bleibender Merkmale und Funktionen kann auf die Beschreibung zum Ausführungsbeispiel in den Figuren 1 bis 7 verwiesen werden. Sich im Wesentlichen entsprechende Bauteile und Merkmale sind grundsätzlich mit den gleichen Bezugszeichen beziffert. Die in den Figuren 8 und 9 nachfolgende Beschreibung beschränkt sich im Wesentlichen auf die Unterschiede zum Ausführungsbeispiel in den Figuren 1 bis 7.

Das zweite Bauteil 36 weist das Befestigungsmittel 18 zur Erzielung einer Formschlussverbindung in Umfangsrichtung 20 auf. Die Aussparungen 48 erstrecken sich entlang eines Teilabschnitts 56 des Aufnahmemittels 76 des zweiten Bauteils 36 in Umfangsrichtung 20, wobei der Teilabschnitt 56 mit den Aussparungen 48 im montierten Zustand in die Aussparungen 48 des ersten Bauteils 34 übergeht. Zudem ist das rippenförmige Befestigungselement 50 des ersten Bauteils 34 von einem gestanzten Blechteil gebildet.

Zum Verklemmen des ersten Bauteils 34 mit dem zweiten Bauteil 36 umfasst der Zusatzhandgriff 32 in den Figuren 8 und 9 ein drittes Bauteil 86. Das dritte Bauteil 86 umfasst hierzu ein Griffmittel 88, das drehbar im ersten Bauteil 34 eingeführt wird und über eine in Figur 9 dargestellte Gewindestange 90 mit dem zweiten Bauteil 36 verschraubt wird. Der Teilbereich 74 des zweiten Bauteils 36 umfasst hierzu eine Ausnehmung 92 mit einer in die Ausnehmung 92 eingelegten Mutter 94. Die Mutter 94 weist eine Verdrehsicherung auf und ist formschlüssig in eine Kunststoffwandung des Teilbereichs 74 des zweiten Bauteils 36 eingebunden. Zudem befindet sich im Hohlraum 82 des ersten Bauteils 34 eine Feder 96, die um die Gewindestange 90 des dritten Bauteils 86 angeordnet ist und die im montierten Zustand des Zusatzhandgriffs 32 vorgespannt ist. Wird durch Drehung des dritten Bauteils 86 die Schraubverbindung zum zweiten Bauteil 36 gelöst, bewirkt eine Federkraft der Feder 96, dass das zweite Bauteil 36 aus dem ersten Bauteil 34 herausgedrückt wird und sich das rippenförmige Befestigungselement 50 von der nutförmigen Aussparung 42 des Spindelhalses 44 löst, und der Zusatzhandgriff 32 kann vom Spindelhals 44 der Handwerkzeugmaschine 12 abgenommen werden.

Grundsätzlich ist es auch denkbar, dass das rippenförmige Befestigungselement 50 federbelastet ist, so dass bei einem Einführen des Zusatzhandgriffs 32 das rippenförmige Befestigungselement 50 in die nutförmige Aussparung 42 des Spindelhalses 44 einrastet, sobald der Zusatzhandgriff 32 formschlüssig mit dem Spindelhals 44 in Umfangsrichtung 20 verbunden ist.

## Patentansprüche

1. Zusatzhandgriffvorrichtung, insbesondere für Handwerkzeugmaschinen (12), mit einer Aufnahmeeinheit (30) eines Zusatzhandgriffs (32) und mit einer Befestigungseinheit (14), die wenigstens ein Befestigungsmittel (24) aufweist, das zur Erzielung einer Formschlussverbindung in eine axiale Richtung (28) einer Befestigungsachse vorgesehen ist, wobei die Befestigungseinheit (14) wenigstens ein weiteres Befestigungsmittel (18) zur Erzielung einer Formschlussverbindung in eine Umfangsrichtung (20) der Befestigungsachse aufweist, **dadurch gekennzeichnet, dass** das Befestigungsmittel (18) zur Erzielung der Formschlussverbindung in Umfangsrichtung (20) der Befestigungsachse differierend zum Befestigungsmittel (24) zur Erzielung der Formschlussverbindung in axialer Richtung (28) der Befestigungsachse angeordnet und/oder ausgebildet ist, wobei die Aufnahmeeinheit (30) zumindest ein erstes Bauteil (34) und ein zweites Bauteil (36) aufweist, wobei das erste Bauteil (34) das Befestigungsmittel (24) zur Erzielung der Formschlussverbindung in axialer Richtung (28) aufweist und das zweites Bauteil (36) zum Einführen eines Spindelhalses (44) einer Handwerkzeugmaschine (12) vorgesehen ist, wobei das erste Bauteil (34) und das zweite Bauteil (36) im montierten Zustand formschlüssig ineinander greifen.

2. Zusatzhandgriffvorrichtung nach Anspruch 1, **dadurch gekennzeichnet, dass** das Befestigungsmittel (24) zur Erzielung einer Formschlussverbindung in axialer Richtung (28) der Befestigungsachse ein rippenförmiges Befestigungselement (50) aufweist.

3. Zusatzhandgriffvorrichtung nach Anspruch 2, **dadurch gekennzeichnet, dass** das rippenförmige Befestigungselement (50) innerhalb eines Zusatzhandgriffs (32) angeordnet ist.

4. Zusatzhandgriffvorrichtung nach einem der vorhergehenden Ansprüche, **dadurch gekennzeichnet, dass** das Befestigungsmittel (26) zur Erzielung einer Formschlussverbindung in axialer Richtung (28) der Befestigungsachse eine nutförmige Aussparung (42) aufweist.

5. Zusatzhandgriffvorrichtung nach Anspruch 4, **dadurch gekennzeichnet, dass** die nutförmige Aussparung (42) an einem Spindelhals (44) einer Handwerkzeugmaschine (12) angeordnet ist.

6. Zusatzhandgriffvorrichtung nach einem der vorhergehenden Ansprüche, **dadurch gekennzeichnet, dass** das Befestigungsmittel (16) zur Erzielung einer Formschlussverbindung in Umfangsrichtung (20) der Befestigungsachse wenigstens eine Erhebung (46) aufweist.

7. Zusatzhandgriffvorrichtung zumindest nach Anspruch 6, **dadurch gekennzeichnet, dass** die Erhebung (46) an einem Spindelhals (44) einer Handwerkzeugmaschine (12) angeordnet ist.

8. Zusatzhandgriffvorrichtung nach einem der vorhergehenden Ansprüche, **dadurch gekennzeichnet, dass** das Befestigungsmittel (18) zur Erzielung einer Formschlussverbindung in Umfangsrichtung (20) der Befestigungsachse wenigstens eine Aussparung (48) aufweist.

9. Zusatzhandgriffvorrichtung nach Anspruch 8, **dadurch gekennzeichnet, dass** die Aussparung (48) an einem Zusatzhandgriff (32) angeordnet ist.

10. Zusatzhandgriffvorrichtung zumindest nach einem der vorhergehenden Ansprüche, **dadurch gekennzeichnet, dass** zumindest ein Teilbereich (74) eines der Bauteile (36) des Zusatzhandgriffs (32) schlitzartig ausgebildet ist.

11. Zusatzhandgriffvorrichtung zumindest nach einem der vorhergehenden Ansprüche, **dadurch gekennzeichnet, dass** zumindest ein Teilbereich eines der Bauteile (34) des Zusatzhandgriffs (32) einen Hohlraum (82) aufweist.

## Claims

1. Auxiliary handle device, in particular for hand-held machine tools (12), having a receiving unit (30) of an auxiliary handle (32) and having a fastening unit (14) which has at least one fastening means (24) provided for achieving a form-fitting connection in an axial direction (28) of a fastening axis, wherein the fastening unit (14) has at least one further fastening means (18) for achieving a form-fitting connection in a circumferential direction (20) of the fastening axis, **characterized in that** the fastening means (18) for achieving the form-fitting connection in the circumferential direction (20) of the fastening axis is arranged and/or formed in a different manner to the fastening means (24) for achieving the form-fitting connection in the axial direction (28) of the fastening axis, wherein the receiving unit (30) has at least a first component (34) and a second component (36), wherein the first component (34) has the fastening means (24) for achieving the form-fitting connection in the axial direction (28) and the second component (36) is provided for the insertion of a spindle neck (44) of a hand-held machine tool (12), wherein the first component (34) and the second component (36) engage into one another in a form-fitting manner in the assembled state.

2. Auxiliary handle device according to Claim 1, **characterized in that** the fastening means (24) for achieving a form-fitting connection in the axial direction (28) of the fastening axis has a rib-shaped fastening element (50).

3. Auxiliary handle device according to Claim 2, **characterized in that** the rib-shaped fastening element (50) is arranged inside an auxiliary handle (32) .

4. Auxiliary handle device according to one of the preceding claims, **characterized in that** the fastening means (26) for achieving a form-fitting connection in the axial direction (28) of the fastening axis has a groove-shaped recess (42).

5. Auxiliary handle device according to Claim 4, **characterized in that** the groove-shaped recess (42) is arranged on a spindle neck (44) of a hand-held machine tool (12).

6. Auxiliary handle device according to one of the preceding claims, **characterized in that** the fastening means (16) for achieving a form-fitting connection in the circumferential direction (20) of the fastening axis has at least one elevation (46).

7. Auxiliary handle device at least according to Claim 6, **characterized in that** the elevation (46) is arranged on a spindle neck (44) of a hand-held machine tool (12).

8. Auxiliary handle device according to one of the preceding claims, **characterized in that** the fastening means (18) for achieving a form-fitting connection in the circumferential direction (20) of the fastening axis has at least one recess (48).

9. Auxiliary handle device according to Claim 8, **characterized in that** the recess (48) is arranged on an auxiliary handle (32).

10. Auxiliary handle device at least according to one of the preceding claims, **characterized in that** at least a partial region (74) of one of the components (36) of the auxiliary handle (32) has a slot-shaped form.

11. Auxiliary handle device at least according to one of the preceding claims, **characterized in that** at least a partial region of one of the components (34) of the auxiliary handle (32) has a cavity (82).

## Revendications

1. Ensemble de poignée supplémentaire, en particulier pour outil manuel motorisé (12), présentant une unité de reprise (30) d'une poignée supplémentaire (32) et une unité de fixation (14) qui présente au moins un moyen de fixation (24) prévu pour obtenir une liaison en correspondance géométrique dans une direction axiale (28) d'un axe de fixation, l'unité de fixation (14) présentant au moins un autre moyen de fixation (18) permettant d'obtenir une liaison en correspondance géométrique dans la direction périphérique (20) de l'axe de fixation,
**caractérisé en ce que**
le moyen de fixation (18) est disposé et/ou configuré de manière à obtenir une liaison en correspondance géométrique dans la direction périphérique (20) de l'axe de fixation qui diffère de celle du moyen de fixation (24) permettant d'obtenir la liaison en correspondance géométrique dans la direction axiale (28) de l'axe de fixation,
**en ce que** l'unité de reprise (30) présente au moins un premier composant (34) et un deuxième composant (36), le premier composant (34) du moyen de fixation (24) étant prévu pour obtenir la liaison en correspondance géométrique dans la direction axiale (28) et le deuxième composant (36) étant prévu pour l'insertion d'un collet fileté (44) d'un outil manuel motorisé (12) et
**en ce que** le premier composant (34) et le deuxième composant (36) s'engagent en correspondance géométrique l'un dans l'autre lorsqu'ils sont en position montée.

2. Ensemble de poignée supplémentaire selon la revendication 1, **caractérisé en ce que** pour obtenir une liaison en correspondance géométrique dans la direction axiale (28) de l'axe de fixation, le moyen de fixation (24) présente un élément de fixation (50) en forme de nervures.

3. Ensemble de poignée supplémentaire selon la revendication 2, **caractérisé en ce que** l'élément de fixation (50) est disposé à l'intérieur d'une poignée supplémentaire (32).

4. Ensemble de poignée supplémentaire selon l'une des revendications précédentes, **caractérisé en ce que** pour obtenir une liaison en correspondance géométrique dans la direction axiale (28) de l'axe de fixation, le moyen de fixation (26) présente une découpe (42) en forme de rainure.

5. Ensemble de poignée supplémentaire selon la revendication 4, **caractérisé en ce que** la découpe (42) en forme de rainure est disposée sur un collet fileté (44) d'un outil manuel motorisé (12).

6. Ensemble de poignée supplémentaire selon l'une des revendications précédentes, **caractérisé en ce que** le moyen de fixation (16) permettant d'obtenir une liaison en correspondance géométrique dans la direction périphérique (20) de l'axe de fixation présente au moins une saillie (46).

7. Ensemble de poignée supplémentaire selon au moins la revendication 6, **caractérisé en ce que** la saillie (46) est disposée sur un collet fileté (44) d'un outil manuel motorisé (12).

8. Ensemble de poignée supplémentaire selon l'une des revendications précédentes, **caractérisé en ce que** pour obtenir une liaison en correspondance géométrique dans la direction périphérique (20) de l'axe de fixation, le moyen de fixation (18) présente au moins une découpe (48) .

9. Ensemble de poignée supplémentaire selon la revendication 8, **caractérisé en ce que** la découpe (48) est disposée sur une poignée supplémentaire (32).

10. Ensemble de poignée supplémentaire selon l'une des revendications précédentes, **caractérisé en ce qu'**au moins une partie (74) des composants (36) de la poignée supplémentaire (32) a la forme d'une fente.

11. Ensemble de poignée supplémentaire selon l'une des revendications précédentes, **caractérisé en ce qu'**au moins une partie d'un des composants (34) de la poignée supplémentaire (32) présente une cavité (82).
